# EUROPÄISCHE PATENTSCHRIFT

(11) **EP 2 861 500 B1**
(45) Veröffentlichungstag und Bekanntmachung des Hinweises auf die Patenterteilung: **27.07.2016**
(21) Anmeldenummer: 13828774.3
(22) Anmeldetag: 12.12.2013
(51) Int. Cl.: B65D 5/02

(54) **KARTONAGE SOWIE EIN KARTONZUSCHNITT ZUR HERSTELLUNG EINER SOLCHEN KARTONAGE**
CARDBOARD PACKAGING, AND A PACKAGING BLANK FOR PRODUCING A CARDBOARD PACKAGING OF THIS TYPE
CARTONNAGE ET FLAN DE CARTON POUR LA FABRICATION D'UN TEL CARTONNAGE

(30) Priorität: 17.12.2012 DE 202012104912 U
(43) Veröffentlichungstag der Anmeldung: 22.04.2015
(73) Patentinhaber: Nordpack GmbH, 30916 Isernhagen (DE)
(72) Erfinder: DAMMEYER, Mark, 30559 Hannover (DE)
(74) Vertreter: Scheffler, Jörg
(86) Internationale Anmeldenummer: PCT/DE2013/100421
(87) Internationale Veröffentlichungsnummer: WO 2014/094735

(56) Entgegenhaltungen:
- EP-A- 2 062 824
- GB-A- 2 304 329
- JP-A- 2001 192 017
- JP-A- 2004 091 026
- US-A- 2 522 597
- US-A- 2 522 598
- US-A- 2 981 407
- US-A- 2 984 343

## Beschreibung

Die Erfindung betrifft eine aus einem einzigen flachen Kartonzuschnitt durch Falten hergestellte Kartonage gemäß dem Oberbegriff des Anspruchs 1.

Derartige für die Verpackung von stoßempfindlichen Gegenständen, beispielsweise Stoßfängern für Kraftfahrzeuge bestimmte Kartonagen aus einem einzigen mit Falt- und Schnittlinien versehenen Kartonzuschnitt sind in vielen Ausführungsformen bekannt geworden und zählen daher bereits aufgrund offenkundiger Vorbenutzung zum Stand der Technik.

Derartige Kartonagen zeichnen sich vor allem dadurch aus, dass diese der gebogenen oder abgewinkelten Kontur des Gegenstands angenähert sind. Demgegenüber scheidet eine einfache quaderförmige Kartonage bereits aus Effizienzgründen für den praktischen Einsatz aus. Vielmehr ist man bestrebt, zur Reduzierung der Transportkosten den von dem Gegenstand in der Kartonage nicht ausgefüllten Rauminhalt so gering wie möglich zu halten.

Die besonderen Anforderungen an die Kartonage und ihren Zuschnitt ergeben sich dabei aus der gewünschten konkaven und konvexen Oberseite bzw. Unterseite, die beispielsweise auch als U-Shape bezeichnet werden kann. Selbstverständlich sind dabei die Schenkel nicht zwingend parallel oder achssymmetrisch ausgeführt, sodass je nach Anwendungszweck für unterschiedliche Formen und Größen verschiedene Kartonagen mit entsprechend unterschiedlichen Komplexitäten zum Einsatz kommen.

Zugleich ist allerdings auch eine einfache Handhabung des flachen Kartonzuschnitts erforderlich, sodass die zum Aufbau der Kartonage erforderliche Zeit in einem vertretbaren Rahmen gehalten werden kann. Gleiches gilt auch für den Schwierigkeitsgrad sowie die erforderlichen Hilfspersonen und Hilfsmittel beim Aufbau der Kartonage.
Um die Seitenteile, die gegenüber dem Mittelteil geneigte Schenkel bilden, in die gewünschte Position zu bringen und entsprechend zu fixieren, bilden die im Wesentlichen quaderförmigen Seitenteile in der insbesondere durch den Monteur gehaltenen, abgewinkelten Position einen Überlappungsbereich jeweils an der Vorderseite und an der Rückseite. In dem Überlappungsbereich sind die Seitenteile mit entsprechenden Stecklaschenverbindungen ausgerüstet, die in entsprechende Durchbrechungen in der Vorderseite sowie der Rückseite des Mittelteiles eingreifen.

Als nachteilig erweisen sich dabei jedoch die ungünstigen Hebelverhältnisse, durch welche die Stecklaschenverbindungen schon bei vergleichsweise geringer Krafteinwirkung auf die Oberseite der Kartonage stark belastet werden. In der Folge kommt es daher in diesem Bereich zu einem Ausbrechen der Stecklaschenverbindungen.

Weiterhin erweist es sich als nachteilig, dass die einander gegenüberliegenden Stecklaschen an der Vorderseite und der Rückseite zugleich positioniert werden müssen und dadurch die praktische Handhabung erschwert ist. Die Ist-Position an der Vorderseite und der Rückseite kann oftmals von einer Person allein nicht kontrolliert bzw. eingestellt werden, sodass in der Praxis eine Hilfsperson zum Aufbau der Kartonage erforderlich ist.

Eine gattungsgemäße Kartonage zur Aufbewahrung und zum Transport von Windschutzscheiben ist beispielsweise aus der US 2,981,407 A bekannt. Die Kartonage hat einen quaderförmigen Mittelteil und zwei an gegenüberliegenden Seiten des Mittelteiles angeordnete Seitenteile. Die Oberflächen der Seitenteile schließen mit der benachbarten äußeren Oberfläche des Mittelteiles einen stumpfen Winkel ein und sind durch eine Stecklaschenverbindung fixierbar. Eine ähnliche Kartonage für Windschutzscheiben ist auch aus der US 2,984,343 A bekannt.

Aus der JP 2004-091026 A ist eine Stoßfängerkartonage bekannt, die zur Vermeidung eines unnötig großen Verpackungsvolumens an die Kontur des Stoßfängers angepasst ist.

Die DE 202 08 522 U1 betrifft eine Verpackung für Kraftfahrzeug-Stoßfänger, wobei ein den Kraftfahrzeug-Stoßfänger tragender Stützkörper aus einem einteiligen Zuschnitt aus Wellpappe oder Vollpappe besteht. Ein oberer und ein unterer Tragstreifen sind an ihren Enden jeweils durch einen Verbindungssteg und eine Verbindungslasche miteinander verbunden.

Verpackungen für Kraftfahrzeug-Stoßfänger sind auch noch durch die JP 2007-050920 A, die JP 2001-341737 A sowie die JP 06-321231 A bekannt. Außerdem zeigt auch die JP 2001-192017 A eine Stoßfängerkartonage, die aus quaderförmigen Elementen zusammengesetzt ist.

Ferner zeigt die DE 41 00 251 A1 eine sehr komplexe Faltschachtel aus einem einzigen Kartonzuschnitt, durch die der Gegenstand so gehalten wird, dass die Verwendung von Schaumstoff für die Verpackung der Ware entbehrlich ist.

Der Erfindung liegt die Aufgabe zugrunde, eine Möglichkeit zu schaffen, eine insbesondere für Kraftfahrzeug-Stoßfänger bestimmte Kartonage einerseits belastbarer, andererseits einfacher handhabbar zu gestalten. Weiterhin liegt der Erfindung die Aufgabe zugrunde, einen dementsprechenden Kartonzuschnitt zu schaffen.

Die erstgenannte Aufgabe wird erfindungsgemäß mit einer Kartonage gemäß den Merkmalen des Anspruchs 1 gelöst. Die Unteransprüche betreffen besonders zweckmäßige Weiterbildungen der Erfindung.

Erfindungsgemäß ist also eine Kartonage gemäß Anspruch 1 vorgesehen, bei der die Oberseiten der Seitenteile mit der Oberseite des Mittelteiles jeweils durch zumindest eine Stecklaschenverbindung verbunden sind. Hierdurch wird in überraschend einfacher Weise die Belastbarkeit der Kartonage, insbesondere bei einer auf die Seitenteile wirkenden Kraft, wie diese beim Transport der Kartonage häufig auftritt, wesentlich verbessert. Indem nämlich die Kraftübertragung anders als beim Stand der Technik, bei dem die Verbindung zwischen dem Seitenteil und dem Mittelteil an der Vorderseite und der Rückseite erfolgt, erfindungsgemäß an einer äußeren Oberfläche realisiert ist, die in der Praxis eine Oberseite bildet, werden die bei Belastung auf die Stecklaschenverbindung wirkenden Kräfte wesentlich reduziert. Zudem entfällt erfindungsgemäß eine Belastung der Stecklasche in einer Richtung quer zur Haupterstreckung der Lasche. Vielmehr erfolgt bei der erfindungsgemäßen Kartonage eine im Wesentlichen ebene Krafteinleitung in Zugrichtung der Stecklasche, die hier ihre maximale Belastbarkeit aufweist. Zudem erfolgt die Anordnung somit zugleich mit einem vergrößerten Abstand gegenüber den als Gelenkachse wirkenden Knicklinien zwischen der Unterseite des Mittelteiles und der Unterseite des Seitenteiles. Ein weiterer in der Praxis ebenfalls besonders relevanter Vorteil besteht dabei noch darin, dass die Erfindung grundsätzlich mit jeweils einer Stecklaschenverbindung zwischen dem jeweiligen Seitenteil und dem Mitteilteil zuverlässig verbunden werden kann, wobei je nach zu erwartender Belastung und den Abmessungen der Kartonage selbstverständlich auch mehrere Stecklaschenverbindungen eingesetzt werden können. In jedem Fall liegen diese dann in derselben Ebene, sodass der Aufbau der Montage von einer Person ohne Hilfsmittel oder Hilfspersonen problemlos durchgeführt werden kann. Dadurch wird der Aufbau vereinfacht und die hierzu erforderliche Zeit erheblich reduziert.

Dabei kann die Belastbarkeit der Kartonage in einfacher Weise noch gesteigert werden, indem die Stecklaschenverbindung als eine Konterstecklaschenverbindung ausgeführt ist, bei der die Stecklasche zwei Abwinkelungen aufweist, die in parallele linienförmige Durchbrechungen eingreifen. Zudem sind die Stecklaschen vorzugsweise nicht lediglich parallel zueinander ausgerichtet, sondern eine der Stecklaschen weist eine in die Durchbrechung eingreifende Hauptebene auf, die mit der Hauptrichtung der Zugkraft einen spitzen Winkel einschließt, wodurch die übertragbaren Kräfte weiter erhöht werden.

Die Zuordnung der Stecklaschen zu dem Mittelteil bzw. dem Seitenteil folgt vor allem dem Wunsch nach einem einfachen Kartonzuschnitt und dessen problemloser Herstellung. Vorzugsweise sind die Stecklaschen an den Seitenteilen angeordnet und in jeweils zumindest eine Durchbrechung in der Oberseite des Mittelteiles eingesteckt. Die Seitenteile weisen jeweils eine Grundform eines Prismas, beispielsweise auch schiefen Prismas, eines Parallelepipeds oder auch eines Pyramidenstumpfs auf. Besonders praxisgerecht ist hingegen eine einfache Gestaltung der Kartonage, bei der die Vorderseiten und die Rückseiten des Mittelteiles und der Seitenteile in derselben Ebene liegen und bei der die Seitenteile und das Mittelteil quaderförmig sind, um so einen möglichst universellen Einsatz der Kartonage zu ermöglichen.

Zudem hat es sich bereits als besonders sinnvoll erwiesen, wenn die Seitenteile im Wesentlichen übereinstimmende Abmessungen aufweisen und der jeweilige Winkel zwischen der äußeren Oberfläche des Mittelteiles und den äußeren Oberflächen der Seitenteile übereinstimmt, sodass sich eine insgesamt symmetrische Form der Kartonage ergibt. Dadurch wird die Verpackung eines Gegenstands in der Kartonage mit einer irrtümlich falschen Orientierung vermieden. Zugleich wird auch der logistische Aufwand reduziert. Selbstverständlich ist dadurch eine Ausgestaltung der erfindungsgemäßen Kartonage nicht ausgeschlossen, bei der die Seitenteile wahlweise in unterschiedlichen, jeweils einen bestimmten Winkel einschließenden Positionen relativ zu dem Mittelteil festlegbar sind, um so eine variable Anpassung an unterschiedliche Gegenstände zu ermöglichen.

Obwohl eine Gestaltung der Kartonage nicht ausgeschlossen ist, bei welcher die Unterseiten der Seitenteile und des Mittelteiles in derselben Ebene liegen, die dadurch eine durchgängige Bodenauflagefläche der Kartonage bilden, ist es grundsätzlich vorteilhaft, wenn die Unterseite des Mittelteiles und die Unterseiten der Seitenteile einem konvexen Verlauf folgend angeordnet sind, sodass die Kartonage der Kontur eines gebogenen, insbesondere eine konvexe und eine konkave Seite aufweisenden Erzeugnisses in optimaler Weise angepasst ist.

Durch die erfindungsgemäße Gestaltung der Kartonage wird es zudem erstmals möglich, die Kartonage allein durch Falten, Knicken, Stecken und dergleichen herzustellen, sodass auf eine Klebeverbindung, insbesondere auf Klebestreifen oder Klebeband verzichtet und die Kartonage uneingeschränkt mehrfach eingesetzt und hierzu zwischenzeitlich in ihre flache Zuschnittform zurückgeführt werden kann.

Eine weitere, für den Aufbau der Kartonage besonders hilfreiche Ausgestaltungsform wird auch dadurch erreicht, dass zumindest ein Seitenteil mit einer Steckverbindung ausgestattet ist, durch die eine Vorderseite oder eine Rückseite mit einer äußeren Oberfläche desselben Seitenteiles verbunden und dadurch eine relative Position festlegbar ist. Hierdurch wird in einfacher Weise das Seitenteil bereits vor der Verbindung mit dem Mittelteil in die gewünschte Form und relative Position gebracht. Insbesondere wird also nach dem Ausrichten des Seitenteiles gegenüber dem Mittelteil die so erreichte Relativposition allein durch die Festlegung der Oberseite an der Vorder- oder Rückseite fixiert. Durch die Steckverbindung wird so eine schnelle Festlegung der Position ermöglicht, deren abschließende Fixierung durch die Stecklaschenverbindung zwischen dem Seitenteil und dem Mittelteil erfolgt. Dadurch wird die Handhabung der Kartonage für einen einzelnen Monteur weiter vereinfacht und die Belastbarkeit durch die zusätzlichen Fixierstellen verbessert.

Die weitere Aufgabe, einen Kartonzuschnitt zur Herstellung einer Kartonage zu schaffen, wird erreicht, indem die als Oberseite bestimmten Bereiche der Seitenteile und des Mittelteiles mit einer Stecklasche oder einer linienförmigen Durchbrechung oder Perforation zur werkzeuglosen Herstellung der Stecklasche oder Durchbrechung ausgestattet sind. Hierdurch wird die Herstellung der Kartonage aus dem Kartonzuschnitt wesentlich vereinfacht, weil die Stecklaschen einerseits und die Durchbrechungen andererseits in einer logischen Anordnung an dem Zuschnitt vorhanden sind und deren Zuordnung selbst für einen Laien schnell und problemlos erkennbar ist.

Die Erfindung lässt verschiedene Ausführungsformen zu. Zur weiteren Verdeutlichung ihres Grundprinzips ist eine davon in der Zeichnung dargestellt und wird nachfolgend beschrieben. Diese zeigt in
- Fig. 1: eine perspektivische Darstellung einer erfindungsgemäßen Kartonage in einer Vorderansicht;
- Fig. 2: die in Figur 1 gezeigte Kartonage in einer rückwärtigen Ansicht;
- Fig. 3: eine vergrößerte Darstellung der in den Figuren 1 und 2 gezeigten Kartonage in einem Ausschnitt;
- Fig. 4: einen Kartonzuschnitt zur Herstellung der in den Figuren 1 und 2 gezeigten Kartonage.

Nachstehend wird die Erfindung anhand der in den Figuren 1 bis 3 gezeigten Kartonage 1 und eines zu deren Herstellung dienenden, in Figur 4 gezeigten Kartonzuschnitts 2 näher erläutert. Die Kartonage 1 wird durch einfache manuelle Faltungen aus dem flachen Kartonzuschnitt 2 werkzeuglos hergestellt und dient zur Verpackung von länglichen, endseitig abgewinkelten, nicht dargestellten Gegenständen, beispielsweise einem Stoßfänger für ein Kraftfahrzeug. Hierzu besteht die Kartonage 1 aus einem quaderförmigen Mittelteil 3 und zwei symmetrisch an gegenüberliegenden Seiten des Mittelteiles 3 angeordneten quaderförmigen Seitenteilen 4, die gegenüber diesem mit demselben Winkel geneigt angeordnet sind. Insbesondere schließt also eine die Oberseite bildende äußere Oberfläche 5 des Mittelteiles 3 mit einer dieser zugeneigten äußeren Oberfläche 6 des jeweiligen Seitenteiles 4 einen vorbestimmten stumpfen Winkel α ein, sodass sich eine konkave Oberseite 7 und eine konvexe Unterseite 8 der Kartonage 1 ergibt. Demgegenüber bilden die Vorderseiten 9 der Seitenteile 4 und des Mittelteiles 3 sowie die Rückseiten 11, 12 der Seitenteile 4 und des Mittelteiles 3 jeweils parallel verlaufende Ebenen, wobei sich Überlappungsbereiche 13 zwischen den Seitenteilen 4 und dem Mittelteil 3 ergeben. Anders als beim Stand der Technik erfolgt die Fixierung nicht in diesen Überlappungsbereichen 13. Vielmehr sind die Oberflächen 6 der Seitenteile 4 mit der Oberfläche 5 des Mittelteiles 3 jeweils durch zwei Stecklaschenverbindungen 14 verbunden. Jede der als Konterstecklaschenverbindung ausgeführten Stecklaschenverbindungen 14 hat eine Stecklasche 15 mit zwei in entgegengesetzte Richtungen vorspringenden Abwinkelungen 16, 17, die in parallele linienförmige Durchbrechungen 18, 19 in dem Mittelteil 3 eingreifen. Durch diese einer bei der Belastung der Kartonage 1 typischerweise auftretenden Hauptzugkraft entgegengerichteten, in Figur 4 gezeigten Abwinkelung 17 in Verbindung mit einer Anordnung an den Oberflächen 5, 6 wird eine wesentliche Erhöhung der Belastbarkeit der Kartonage 1 erreicht. Beim Aufbau der Kartonage 1 wird jedoch zunächst die relative Position zwischen der Oberfläche 6 und der Vorderseite 10 bzw. der Rückseite 12 des Seitenteiles 4 mit einer Steckverbindung 20 festgelegt. Hierzu wird eine Lasche 21 der Steckverbindung 20 in eine entsprechende Ausnehmung 22 in dem Seitenteil 4 eingedrückt, sobald die gewünschte Sollposition erreicht ist. Der Monteur kann anschließend die Stecklaschenverbindungen 14 fixieren, ohne die Relativposition zwischen dem Seitenteil 4 und dem Mittelteil 3 halten oder kontrollieren zu müssen, sodass der Steckverbindung 20 als Hilfsmittel die Funktion einer schnellen Positionssicherung und nach der Herstellung der Kartonage 1 einer zusätzlichen Fixierstelle zukommt.

## Patentansprüche

1. Eine aus einem einzigen flachen Kartonzuschnitt (2) durch Falten hergestellte Kartonage (1) zur Verpackung von Gegenständen, insbesondere einem Stoßfänger für ein Kraftfahrzeug, umfassend einen quaderförmigen Mittelteil (3) und zwei an gegenüberliegenden Seiten des Mittelteiles (3) angeordnete, quaderförmige oder eine Grundform eines Prismas, eines Parallelepipeds oder eines Pyramidenstumpfes aufweisende Seitenteile (4), wobei eine jeweilige äußere Oberfläche (6) der Seitenteile (4) gegenüber der benachbarten äußeren Oberfläche (5) des Mittelteiles (3) einen stumpfen Winkel (α) einschließend dem Mittelteil (3) zugeneigt angeordnet ist und die Oberflächen (6) der Seitenteile (4) mit der Oberfläche (5) des Mittelteiles (3) jeweils durch zumindest eine Laschenverbindung (14) verbunden sind, **dadurch gekennzeichnet, dass** eine jeweilige äußere Oberfläche (6) der Seitenteile (4) mit dem Mittelteil (3) durch eine Stecklaschenverbindung (14) umfassend eine Stecklasche (15) und eine Durchbrechung (18, 19) verbunden ist.

2. Kartonage (1) nach Anspruch 1, **dadurch gekennzeichnet, dass** die Stecklaschenverbindung (14) als eine Konterstecklaschenverbindung ausgeführt ist, bei der die Stecklasche (15) zwei in entgegengesetzte Richtungen vorspringende Abwinkelungen (16, 17) aufweist, die in parallele linienförmige Durchbrechungen (18, 19) eingreifen.

3. Kartonage (1) nach den Ansprüchen 1 oder 2, **dadurch gekennzeichnet, dass** die Stecklaschen (15) an den Seitenteilen (4) angeordnet sind und in jeweils zumindest eine Durchbrechung (18, 19) in der Oberfläche des Mittelteiles (3) eingreifen.

4. Kartonage (1) nach zumindest einem der vorhergehenden Ansprüche, **dadurch gekennzeichnet, dass** die Seitenteile (4) übereinstimmende Abmessungen aufweisen.

5. Kartonage (1) nach zumindest einem der vorhergehenden Ansprüche, **dadurch gekennzeichnet, dass** der jeweilige Winkel (α) zwischen der äußeren Oberfläche (5) des Mittelteiles (3) und den äußeren Oberflächen (6) der Seitenteile (4) übereinstimmt.

6. Kartonage (1) nach zumindest einem der vorhergehenden Ansprüche, **dadurch gekennzeichnet, dass** die Unterseite (8) des Mittelteiles (3) und die Unterseiten (8) der Seitenteile (4) einem konvexen Verlauf folgend angeordnet sind.

7. Kartonage (1) nach zumindest einem der vorhergehenden Ansprüche, **dadurch gekennzeichnet, dass** die Kartonage (1) allein durch Falten, Knicken oder Stecken hergestellt ist.

8. Kartonage (1) nach zumindest einem der vorhergehenden Ansprüche, **dadurch gekennzeichnet, dass** zumindest ein Seitenteil (4) mit einer Steckverbindung (20) ausgestattet ist, durch die eine Vorderseite (10) und/oder eine Rückseite (12) mit einer äußeren Oberfläche (6) desselben Seitenteiles (4) verbunden und dadurch eine relative Position festlegbar ist.

9. Flacher Kartonzuschnitt (2), der die Merkmale zumindest eines der vorhergehenden Ansprüche zur Herstellung einer Kartonage (1) aufweist.

## Claims

1. Cardboard packaging (1) produced by folding a single flat cardboard blank (2), for packing items, in particular a bumper for a motor vehicle, the cardboard packaging (1) comprising a cuboid central part (3) and two lateral parts (4) which are disposed on opposite sides of the central part (3) and are cuboid or of the basic shape of a prism, of a parallelepiped, or of a truncated pyramid, wherein a respective external surface (6) of the lateral parts (4) in relation to the adjacent external surface (6) of the central part (3) is inclined towards the central part (3) so as to enclose an obtuse angle (α), and the surfaces (6) of the lateral parts (4) each are connected to the surface (5) of the central part (3) by at least one tab connection (14), **characterized in that** a respective external surface (6) of the lateral parts (4) is connected to the central part (3) by way of an insertion tab connection (14) comprising an insertion tab (15) and a breakthrough (18, 19).

2. Cardboard packaging (1) according to Claim 1, **characterized in that** the insertion tab connection (14) is embodied as a counter-insertion tab connection in which the insertion tab (15) has two angular features (16, 17) which protrude in opposite directions and which engage in parallel linear breakthroughs (18, 19).

3. Cardboard packaging (1) according to Claim 1 or 2, **characterized in that** the insertion tabs (15) are disposed on the lateral parts (4), each engaging in at least one breakthrough (18, 19) in the surface of the central part (3).

4. Cardboard packaging (1) according to at least one of the preceding claims, **characterized in that** the lateral parts (4) have identical dimensions.

5. Cardboard packaging (1) according to at least one of the preceding claims, **characterized in that** the respective angles (α) between the external surface (5) of the central part (3) and the external surfaces (6) of the lateral parts (4) are identical.

6. Cardboard packaging (1) according to at least one of the preceding claims, **characterized in that** the lower side (8) of the central part (3) and the lower sides (8) of the lateral parts (4) are disposed so as to follow a convex profile.

7. Cardboard packaging (1) according to at least one of the preceding claims, **characterized in that** the cardboard packaging (1) is produced solely by folding, bending, or inserting.

8. Cardboard packaging (1) according to at least one of the preceding claims, **characterized in that** at least one lateral part (4) is equipped with an insertion connection (20) by way of which one front side (10) and/or one rear side (12) is connected to the external surface (6) of the same lateral part (4), a relative position being established on account thereof.

9. Flat cardboard blank (2) which has the features of at least one of the preceding claims for producing a cardboard packaging (1).

## Revendications

1. Cartonnage (1) fabriqué par pliage à partir d'un flan de carton unique plat (2) pour l'emballage d'objets, en particulier d'un pare-chocs pour un véhicule automobile, comprenant une partie centrale de forme parallélépipédique (3) et deux parties latérales (4) disposées sur des côtés opposés de la partie centrale (3), de forme parallélépipédique ou présentant une forme de base en prisme, parallélépipède ou tronc de pyramide, une surface extérieure respective (6) des parties latérales (4) étant disposée en regard de la surface extérieure adjacente (5) de la partie centrale (3) de manière inclinée en formant un angle obtus (α) incluant la partie centrale (3) et les surfaces (6) des parties latérales (4) étant connectées à la surface (5) de la partie centrale (3) à chaque fois par au moins une connexion à pattes (14), **caractérisé en ce qu'**une surface extérieure respective (6) des parties latérales (4) est connectée à la partie centrale (3) par une connexion à patte enfichable (14) comprenant une patte enfichable (15) et un orifice (18, 19).

2. Cartonnage (1) selon la revendication 1, **caractérisé en ce que** la connexion à patte enfichable (14) est réalisée sous forme de connexion à patte enfichable conjuguée, la patte enfichable (15) présentant deux parties coudées (16, 17) faisant saillie dans des directions opposées, qui s'engagent dans des orifices linéaires parallèles (18, 19).

3. Cartonnage (1) selon les revendications 1 ou 2, **caractérisé en ce que** les pattes enfichables (15) sont disposées au niveau des parties latérales (4) et s'engagent à chaque fois dans au moins un orifice (18, 19) dans la surface de la partie centrale (3).

4. Cartonnage (1) selon au moins l'une quelconque des revendications précédentes, **caractérisé en ce que** les parties latérales (4) présentent des dimensions coïncidentes.

5. Cartonnage (1) selon au moins l'une quelconque des revendications précédentes, **caractérisé en ce que** l'angle respectif (α) entre la surface extérieure (5) de la partie centrale (3) et les surfaces extérieures (6) des parties latérales (4) coïncident.

6. Cartonnage (1) selon au moins l'une quelconque des revendications précédentes, **caractérisé en ce que** le côté inférieur (8) de la partie centrale (3) et les côtés inférieurs (8) des parties latérales (4) sont disposés en suivant une allure convexe.

7. Cartonnage (1) selon au moins l'une quelconque des revendications précédentes, **caractérisé en ce que** le cartonnage (1) est fabriqué seulement par pliage, coudage ou enfichage.

8. Cartonnage (1) selon au moins l'une quelconque des revendications précédentes, **caractérisé en ce qu**'au moins une partie latérale (4) est munie d'une connexion enfichable (20) par le biais de laquelle un côté avant (10) et/ou un côté arrière (12) sont connectés à une surface extérieure (6) de la même partie latérale (4) et permettent de fixer ainsi une position relative.

9. Flan en carton plat (2) présentant les caractéristiques d'au moins l'une des revendications précédentes pour fabriquer un cartonnage (1).
